# EUROPÄISCHE PATENTSCHRIFT

(11) **EP 4 045 740 B1**
(45) Veröffentlichungstag und Bekanntmachung des Hinweises auf die Patenterteilung: **15.11.2023**
(21) Anmeldenummer: 20792555.3
(22) Anmeldetag: 06.10.2020
(51) Int. Cl.: E04H 12/22, B21H 3/02, B21D 53/24, B21D 22/16

(54) **VERFAHREN ZUR HERSTELLUNG EINES SCHRAUBFUNDAMENTES ZUR BEFESTIGUNG VON ELEMENTEN IM ERDREICH**
METHOD FOR PRODUCING A SCREW FOUNDATION FOR SECURING ELEMENTS IN THE GROUND
PROCÉDÉ DE PRODUCTION D'UNE FONDATION À VIS POUR LA FIXATION D'ÉLÉMENTS DANS LE SOL

(30) Priorität: 17.10.2019 DE 102019128030
(43) Veröffentlichungstag der Anmeldung: 24.08.2022
(73) Patentinhaber: Winkelmann Foundation Screw Sp. z o.o., 59 - 200 Legnica (PL)
(72) Erfinder: RUDERT, Bernd, 59229 Ahlen (DE); HECKER, Karl-Heinz, 59227 Ahlen (DE); POTTGÜTER, Ralf, 59227 Ahlen (DE)
(74) Vertreter: Meinke, Jochen
(86) Internationale Anmeldenummer: PCT/EP2020/077904
(87) Internationale Veröffentlichungsnummer: WO 2021/073927

(56) Entgegenhaltungen:
- DE-A1- 19 836 370
- DE-A1-102010 010 603
- DE-B3-102010 043 785
- FR-A1- 2 301 318

## Beschreibung

Die Erfindung betrifft ein Verfahren zur Herstellung eines Schraubfundamentes zur Befestigung von Elementen im Erdreich, bei welchem ein zylindrisches Rohr als Ausgangsform bereitgestellt wird und anschließend an das zylindrische Rohr spanlos ein zu einer Einführspitze zulaufender konischer Vorderabschnitt angeformt wird, wobei der Vorderabschnitt wenigstens bereichsweise mit einer gewindeartigen Kontur zum Einschrauben in das Erdreich versehen wird.

Ein Schraubfundament kann am hinteren Ende zum Einstecken von Pfählen oder Stäben ausgebildet sein oder es kann am hinteren Ende einen flanschartigen Befestigungsansatz aufweisen, an den andere Elemente, z.B. Rahmen oder dgl. angeschraubt werden können.

Ein solches Verfahren ist aus DE 198 36 370 C2 bekannt. Dieses Verfahren zur Herstellung einer Befestigungsvorrichtung für Stäbe, Pfosten, Masten oder dgl. im Erdreich, insbesondere eines Bodendübels, mit einem Grundkörper, wobei zumindest ein Teilabschnitt des Grundkörpers mit einem schrauben- bzw. schneckenartigen Außengewinde zum Ein- und wieder Herausschrauben in und aus dem Erdreich versehen wird und wobei der Grundkörper im Wesentlichen eine konusförmige Grundform mit zumindest einem konischen Teilabschnitt aufweist, zeichnet sich dadurch aus, dass der Grundkörper aus einem im wesentlichen zylindrischen Rohr in die Grundform gehämmert wird.

Dieses Verfahren bietet zwar gegenüber Metallgußverfahren bereits Vorteile bei der Herstellung, ist aber noch relativ aufwendig, da nur die Grundform durch Umformung, nämlich Hämmern aus einem Rohr hergestellt wird. Anschließend ist es jedoch erforderlich, das Außengewinde als Formteil an den Grundkörper anzuschweißen und ggf. weitere flossenartige Flächenelemente am Grundkörper anzubringen, vorzugsweise ebenfalls durch Schweißen. Dieses Verfahren ist deshalb ebenfalls aufwendig.

DE 10 2010 043785 B3 zeigt ebenfalls ein Verfahren zur Herstellung eines Schraubfundamentes und stellt den nächstliegenden Stand der Technik dar.

Aufgabe der Erfindung ist, die Herstellung eines Schraubfundamentes zur Befestigung von Elementen im Erdreich wesentlich zu vereinfachen.

Diese Aufgabe wird bei einem Verfahren der eingangs bezeichneten Art erfindungsgemäß dadurch gelöst, dass in ein hinteres Ende des Rohres durch Drückwalzen eine Innenkontur für ein Einschraubwerkzeug eingeformt wird und dass der Vorderabschnitt und die gewindeartige Kontur ausschließlich durch Drückwalzen geformt werden.

Das Schraubfundament wird somit allein durch Drückwalzen hergestellt, wodurch der Herstellaufwand deutlich verringert wird und präzise und reproduzierbare Bauteile erzeugt werden können. Dabei kann entweder zunächst die Innenkontur und danach der Vorderabschnitt und die gewindeartige Kontur geformt werden oder umgekehrt. Als Ausgangsform kann ein gezogenes oder geschweißtes Rohr verwendet werden.

In besonders bevorzugter Ausgestaltung ist vorgesehen, dass das Rohr zunächst wenigstens bereichsweise abgestreckt wird. Dadurch können einerseits die Materialeigenschaften und andererseits die geometrischen Abmessungen verändert werden.

Nach einer ersten Ausgestaltung ist vorgesehen, dass zunächst der Vorderabschnitt und danach die gewindeartige Kontur geformt wird.

Dabei kann vorgesehen sein, dass die gewindeartige Kontur auch bereichsweise im an den Vorderabschnitt angrenzenden Bereich des Rohres geformt wird. Alternativ kann vorgesehen sein, dass der Vorderabschnitt und die gewindeartige Kontur gleichzeitig geformt werden.

Die gewindeartige Kontur kann dabei in verschiedenen Bereichen mit unterschiedlichen Flankengeometrien und/oder unterschiedlichen Steigungen geformt werden.

In weiterer Ausgestaltung ist vorgesehen, dass das Rohr während des Drückwalzens wenigstens zeitweise auf einem Innendorn angeordnet wird. Ein Innendorn wird z.B. zur Erzeugung der Innenkontur verwendet.

Dabei kann auch vorgesehen sein, dass ein mehrteiliger Innendorn verwendet wird.

Ferner ist es zweckmäßig, dass in den Vorderabschnitt während des Drückwalzens wenigstens zeitweise ein Reitstock eingeführt wird.

Dieser Reitstock kann federbeaufschlagt oder maschinell gesteuert sein.

Wenn eine vollständig geschlossene Einführspitze erreicht werden soll, ist vorgesehen, dass das vordere Ende der Einführspitze nach dem Drückwalzen durch Umformung geschlossen wird.

Die Erfindung ist nachstehend anhand der Zeichnung beispielhaft näher erläutert. Diese zeigen in
- Fig. 1: einen Längsschnitt durch ein zylindrisches Rohr als Ausgangsform,
- Fig. 2: einen Längsschnitt durch das Rohr während des Eindrückens einer Innenkontur,
- Fig. 3: einen Längsschnitt durch das Rohr während des Abstreckens,
- Fig. 4: einen Längsschnitt durch das Rohr während des Eindrückens einer gewindeartigen Kontur,
- Fig. 5: einen Längsschnitt durch das Rohr nach dem Drückwalzen und in
- Fig. 6: eine perspektivische Darstellung des fertigen Schraubfundamentes.

Zunächst wird darauf hingewiesen, dass der Maßstab der einzelnen Figuren nicht übereinstimmend ist.

Für ein Verfahren zur Herstellung eines Schraubfundamentes zur Befestigung von Elementen im Erdreich wird zunächst ein zylindrisches Rohr 1 als Ausgangsform bereitgestellt. Dieses Rohr 1 kann ein gezogenes oder geschweißtes Rohr aus Metall sein.

Beim dargestellten Verfahrensablauf wird das Rohr 1 in eine nicht näher dargestellte Drückwalzmaschine eingespannt und zunächst wird in ein hinteres Ende 1a eine z.B. keilwellenförmige Innenkontur 2 durch Drückwalzen eingeformt. Dazu wird in das hintere Ende 1a des Rohres 1 ein Innendorn 3 eingesteckt, der auf seiner Außenseite eine zur Innenkontur 2 komplementäre Außenkontur 4 aufweist. Diese Außenkontur 4 ist in einem mittleren Bereich 3a des Innendorns 3 ausgebildet, axial nach links bzw. außen weist der Innendorn 3 einen nicht dargestellten äußeren Bereich ohne Außenkontur zur gemeinsamen Einspannung mit dem hinteren Ende 1a des Rohres 1 in ein Spannfutter 13. Axial nach rechts bzw. innen weist der Innendorn 3 einen inneren Bereich 3b mit gegenüber dem mittleren Bereich 3a kleineren Durchmesser auf, um angrenzend an die zu formende Innenkontur 2 des Rohres 1 den Außendurchmesser des Rohres 1 verringern zu können.

Nachdem der Innendorn 3 in das hintere Ende 1a des Rohres 1 eingesetzt worden ist, werden z.B. zwei symmetrisch am Umfang angeordnete Drückrollen 5 radial auf das hintere Ende 1a des Rohres 1 zugestellt und axial entlang des Innendornes 3 verfahren. Dadurch wird die Innenkontur 2 in das Rohr 1 eingeformt und axial angrenzend an diese eine Abstufung 6 mit Durchmesserverringerung am Rohr 1 erzeugt. Dabei werden selbstverständlich die Drückrollen 5 relativ zum Rohr 1 in Drehbewegung versetzt, d.h. entweder wird das Rohr 1 in Drehbewegung versetzt oder es werden angetriebene Drückrollen 5 verwendet.

Sofern aus geometrischen Gründen (Rohrlängung) und/oder Festigkeitsgründen erwünscht, wird das Rohr 1 dann axial abgestreckt, in dem die Drückrollen 5 in axialer Richtung unter radialer Zustellung gegen das Rohr 1 nach rechts verfahren werden. Dazu kann der Innendorn 3 durch einen Innendorn 3' ersetzt, der sich vom Innendorn 3 nur dadurch unterscheidet, dass der innere Bereich 3b' länger ist. Das Abstrecken kann alternativ auch ohne Innendorn erfolgen.

In Fig. 2 ist der an die Abstufung 6 angrenzende abgestreckte Bereich des Rohres 1 bereits dargestellt und mit 1b bezeichnet, obwohl die Figur 2 noch den Innendorn 3 in Eingriff zeigt. Tatsächlich erfolgt das Abstrecken aber erst nach Entnahme des Innendorns 3 und Einsetzen des Innendorns 3' (Fig. 3). Dabei kann in das offene vordere Ende 1c des Rohres 1 bereits ein Reitstock 7 eingeführt sein. Dieser Reitstock 7 kann federbeaufschlagt oder maschinell gesteuert sein. Der Reitstock 7 dient als Auflage für das vordere Ende 1c des Rohres 1, um durch radiales Zustellen der Drückrollen 5 einen konisch zulaufenden Bereich 8 zu erzeugen (Fig. 3).

Dieser konisch zulaufende Bereich 8 wird durch die Drückrollen 5 weiter in einen vorne noch offenen, zu einer Einführspitze 9 zulaufenden konischen Vorderabschnitt 10 umgeformt, wozu die Drückrollen 5 in Richtung zur Einführspitze 9 mehr und mehr radial gegen das Rohr 1 gedrückt werden.

Danach oder wenigstens zeitweise gleichzeitig mit der konischen Verformung des Vorderabschnittes 10 wird von Drückrollen 5' eine gewindeartige Kontur 11 an den Vorderabschnitt 10 angeformt, und zwar vorzugsweise nicht nur am Vorderabschnitt 10, sondern auch bereichsweise angrenzend an den zylindrischen, abgestreckten Bereich 1b des Rohres 1 (Fig. 4 und 5).

In Fig. 5 sind die Drückwalzvorgänge abgeschlossen und der Reitstock 7 ist aus dem Rohr 1 herausgezogen. Zur endgültigen Herstellung des Schraubfundamentes 12 zur Befestigung von Elementen im Erdreich ist es nunmehr nur noch erforderlich, das vordere Ende der Einführspitze 9 zu verschließen. Dies erfolgt durch geeignete Umformung, z.B. durch Zusammendrücken, Formstanzen oder Falzen und ggf. anschließendes Beschneiden.

Das endgültige Schraubfundament 12 ist in Fig. 6 dargestellt.

Natürlich ist die Erfindung nicht auf die dargestellten Ausführungsbeispiele beschränkt. Weitere Ausgestaltungen sind möglich, ohne den Grundgedanken zu verlassen. So ist es nicht erforderlich, dass zuerst die Innenkontur 2 erzeugt wird; dieser Verfahrensschritt kann auch zu einem späteren Zeitpunkt durchgeführt werden. Die Ausbildung der gewindeartigen Kontur 11 kann auch zumindest zeitweise gleichzeitig mit der Umformung des Vorderabschnittes 10 erfolgen. Die Innenkontur 2 kann auch zumindest teilweise durch Zusammendrücken des Spannfutters 13 bei eingesetztem Innendorn 3 (vor-)geformt werden.

### Bezuaszeichenliste:

- 1: zylindrisches Rohr
- 1a: hinteres Ende
- 1b: abgestreckter Bereich
- 1c: vorderes Ende
- 2: Innenkontur
- 3, 3': Innendorn
- 3a,3a': mittlerer Bereich
- 3b,3b': innerer Bereich
- 4: Außenkontur
- 5: Drückrollen
- 6: Abstufung
- 7: Reitstock
- 8: konisch zulaufender Bereich
- 9: Einführspitze
- 9a: vorderes Ende
- 10: Vorderabschnitt
- 11: gewindeartige Kontur
- 12: Schraubfundament
- 13: Spannfutter

## Patentansprüche

1. Verfahren zur Herstellung eines Schraubfundamentes (12) zur Befestigung von Elementen im Erdreich, bei welchem ein zylindrisches Rohr (1) als Ausgangsform bereitgestellt wird und anschließend an das zylindrische Rohr (1) spanlos ein zu einer Einführspitze (9) zulaufender konischer Vorderabschnitt (10) angeformt wird, wobei der Vorderabschnitt (10) wenigstens bereichsweise mit einer gewindeartigen Kontur (11) zum Einschrauben in das Erdreich versehen wird,
**dadurch gekennzeichnet,**
**dass** in ein hinteres Ende (1a) des Rohres (1) durch Drückwalzen eine Innenkontur (2) für ein Einschraubwerkzeug eingeformt wird und dass der Vorderabschnitt (10) und die gewindeartige Kontur (11) ausschließlich durch Drückwalzen geformt werden.

2. Verfahren nach Anspruch 1,
**dadurch gekennzeichnet,**
**dass** das Rohr (1) zunächst wenigstens bereichsweise abgestreckt wird.

3. Verfahren nach Anspruch 1 oder 2,
**dadurch gekennzeichnet,**
**dass** zunächst der Vorderabschnitt (10) und danach die gewindeartige Kontur (11) geformt wird.

4. Verfahren nach Anspruch 3,
**dadurch gekennzeichnet,**
**dass** die gewindeartige Kontur (11) auch bereichsweise im an den Vorderabschnitt (10) angrenzenden Bereich (1b) des Rohres (1) geformt wird.

5. Verfahren nach Anspruch 1 oder 2,
**dadurch gekennzeichnet,**
**dass** der Vorderabschnitt (10) und die gewindeartige Kontur (11) gleichzeitig geformt werden.

6. Verfahren nach einem oder mehreren der Ansprüche 1 bis 5,
**dadurch gekennzeichnet,**
**dass** das Rohr (1) während des Drückwalzens wenigstens zeitweise auf einem Innendorn (3, 3') angeordnet wird.

7. Verfahren nach Anspruch 6,
**dadurch gekennzeichnet,**
**dass** ein mehrteiliger Innendorn verwendet wird.

8. Verfahren nach einem oder mehreren der Ansprüche 1 bis 7,
**dadurch gekennzeichnet,**
**dass** in den Vorderabschnitt (10) während des Drückwalzens wenigstens zeitweise ein Reitstock (7) eingeführt wird.

9. Verfahren nach Anspruch 8,
**dadurch gekennzeichnet,**
**dass** ein federbeaufschlagter oder ein maschinell gesteuerter Reitstock (7) verwendet wird.

10. Verfahren nach einem oder mehreren der Ansprüche 1 bis 9,
**dadurch gekennzeichnet,**
**dass** das vordere Ende (9a) der Einführspitze (9) nach dem Drückwalzen durch Umformung geschlossen wird.

## Claims

1. Method for producing a screw foundation (12) for securing elements in the ground, in which method a cylindrical tube (1) is provided as an initial form, and subsequently a conical front section (10) is formed on the cylindrical tube (1), by means of a non-cutting process, which section tapers to an insertion tip (9), wherein the front section (10) is provided, at least in certain regions, with a thread-like contour (11) so that it can be screwed into the ground, **characterised in that**
an inner contour (2) for a screw-in tool is formed on a rear end (1a) of the tube (1) by means of flow forming, and that the front section (10) and the thread-like contour (11) are exclusively formed by means of flow forming.

2. Method according to claim 1,
**characterised in that**
the tube (1) is first elongated, at least in certain regions.

3. Method according to claim 1 or 2,
**characterised in that**
the front section (10) is formed first, and afterwards the thread-like contour (11) is formed.

4. Method according to claim 3,
**characterised in that**
the thread-like contour (11) is also formed in the region (1b) of the tube (1) that borders on the front section (10), at least in certain regions.

5. Method according to claim 1 or 2,
**characterised in that**
the front section (10) and the thread-like contour (11) are formed at the same time.

6. Method according to one or more of claims 1 to 5,
**characterised in that**
the tube (1) is arranged on an inner mandrel (3, 3') during flow forming, at least temporarily.

7. Method according to claim 6,
**characterised in that**
a multi-part inner mandrel is used.

8. Method according to one or more of claims 1 to 7,
**characterised in that**
a tailstock (7) is introduced into the front section (10) during flow forming, at least temporarily.

9. Method according to claim 8,
**characterised in that**
a spring-loaded or a mechanically controlled tailstock (7) is used.

10. Method according to one or more of claims 1 to 9,
**characterised in that**
the front end (9a) of the insertion tip (9) is closed after flow forming, by means of mechanical forming.

## Revendications

1. Procédé de fabrication d'une fondation à vis (12) pour la fixation d'éléments dans le sol, pour lequel un tube (1) cylindrique est fourni comme forme initiale et ensuite une section avant (10) conique se rétrécissant en une pointe d'introduction (9) est formée sur le tube (1) cylindrique sans enlèvement de copeaux, dans lequel la section avant (10) est pourvue au moins par endroits d'un contour (11) à filet pour le vissage dans le sol, **caractérisé en ce que**
un contour intérieur (2) pour un outil de vissage est formé dans une extrémité arrière (1a) du tube (1) par fluotournage et que la section avant (10) et le contour à filet (11) sont exclusivement formés par fluotournage.

2. Procédé selon la revendication 1,
**caractérisé en ce que**
le tube (1) est étiré tout d'abord au moins par endroits.

3. Procédé selon la revendication 1 ou 2,
**caractérisé en ce que**
tout d'abord la section avant (10) et ensuite le contour à filet (11) sont formés.

4. Procédé selon la revendication 3,
**caractérisé en ce que**
le contour à filet (11) est aussi formé par endroits dans la zone (1b) contiguë à la section avant (10) du tube (1).

5. Procédé selon la revendication 1 ou 2,
**caractérisé en ce que**
la section avant (10) et le contour (11) à filet sont simultanément formés.

6. Procédé selon l'une ou plusieurs quelconques des revendications 1 à 5,
**caractérisé en ce que**
le tube (1) est agencé pendant le fluotournage au moins temporairement sur une épine intérieure (3, 3').

7. Procédé selon la revendication 6,
**caractérisé en ce que**
une épine intérieure en plusieurs parties est utilisée.

8. Procédé selon l'une ou plusieurs quelconques des revendications 1 à 7,
**caractérisé en ce que**
une contrepoupée (7) est introduite au moins temporairement dans la section avant (10) pendant le fluotournage.

9. Procédé selon la revendication 8,
**caractérisé en ce que**
une contrepoupée (7) commandée mécaniquement ou sollicitée par ressort est utilisée.

10. Procédé selon l'une ou plusieurs quelconques des revendications 1 à 9,
**caractérisé en ce que**
l'extrémité avant (9a) de la pointe d'introduction (9) est fermée après le fluotournage par déformation.
